# EUROPÄISCHE PATENTSCHRIFT

(11) **EP 0 359 304 B1**
(45) Veröffentlichungstag und Bekanntmachung des Hinweises auf die Patenterteilung: **02.12.1992**
(21) Anmeldenummer: 89202156.9
(22) Anmeldetag: 24.08.1989
(51) Int. Cl.: B24B 21/02, B24B 17/02

(54) **Verfahren zum Kopierschleifen von zylindrischen und sphärischen Oberflächen und Vorrichtung zur Durchführung des Verfahrens**
Method and apparatus for the copy grinding of cylindrical or spherical surfaces
Procédé et dispositif de meulage de copiage de surfaces cylindriques ou sphériques

(30) Priorität: 14.09.1988 DE 3831294
(43) Veröffentlichungstag der Anmeldung: 21.03.1990
(73) Patentinhaber: FARROS BLATTER AG, CH-8406 Winterthur (CH)
(72) Erfinder: Maier, Urs, CH-8408 Winterthur (CH)
(74) Vertreter: Schmauder, Klaus Dieter

(56) Entgegenhaltungen:
- DE-A- 3 639 264
- DE-C- 560 078
- GB-A- 2 185 918
- US-A- 3 165 865

## Beschreibung

Die Erfindung betrifft ein Verfahren zum Kopierschleifen einer zylindrischen oder sphärischen Oberfläche gemäss Oberbegriff des Anspruches 1 sowie ein Bandschleifgerät zur Durchführung des Verfahrens gemäss Oberbegriff des Anspruches 2.

Ein Verfahren sowie ein Bandschleifgerät der eingangs genannten Art sind aus der DE-OS 36 39 264 bekannt. Bei diesem Bandschleifgerät ist stets eine starre Verbindung zwischen der Bandschleifvorrichtung und der Kopierschablone gegeben, so dass das Abschleifen der zu bearbeitenden Oberfläche in starren Einstellungen erfolgt. Beim Regenerieren von Zylindern für Papiermaschinen besteht das Problem, dass solche Zylinder nach längerem Gebrauch mit einer Oberflächenschicht, dem sogenannten Coating, versehen sind, die aus verschiedenen Stoffen, wie Harz-, Öl-, Farbresten und dergleichen besteht. Diese Oberflächenschicht muss vor dem eigentlichen Bearbeiten der Zylinder-Oberflächen entfernt werden. Zum Regenerieren solcher Zylinder werden diese auf Betriebsbedingung, d.h. eine bestimmte Temperatur (beispielsweise 150° - 170° C), einen bestimmten Druck (beispielsweise 8 bar) und eine bestimmte Umdrehungszahl gebracht. Mittels des bisher bekannten starren Bandschleifgerätes werden nun zunächst die höchsten Unebenheiten abgetragen, so dass nach den ersten Durchgängen sich blanke Stellen mit solchen abwechseln, an denen die Oberflächenschicht, das sogenannte Coating noch vorhanden ist. Die blanken Schichten strahlen weniger Wärme ab als die beschichteten Stellen, so dass die blanken Stellen eine höhere Temperatur aufweisen als die beschichteten Stellen. Dies führt zu ungleichmässigen Wärmeausdehnungen der zu bearbeitenden Oberfläche, was schliesslich zu Ungenauigkeiten, sogenannten Löchern, in der bearbeiteten Oberfläche führt.

Aufgabe der Erfindung ist es, ein Verfahren und ein Bandschleifgerät der eingangs genannten Art so auszubilden, dass die erwähnten Nachteile vermieden werden.

Die Aufgabe wird erfindungsgemäss gelöst:
a) bei dem eingangs genannten Verfahren durch die kennzeichenden Merkmale des Anspruches 1; und
b) bei dem eingangs genannten Bandschleifgerät durch die kennzeichnenden Merkmale des Anspruches 2.

Dadurch, dass zwischen dem mit der Kopierschablone verbundenen Längsschlitten und dem mit der Bandschleifvorrichtung verbundenen Zustellschlitten ein Spiel in Zustellrichtung des Zustellschlittens vorgesehen ist, und dadurch, dass der Zustellschlitten beim Vorschleifen relativ zum Längsschlitten in Richtung auf die zu bearbeitende Oberfläche vorgespannt ist, kann der Zustellschlitten und damit die Bandschleifvorrichtung an der zu bearbeitenden Oberfläche zur Anlage gebracht werden und zwar derart, dass der Mitnehmer um das Spiel X zwischen den Anschlägen pendeln kann. Dadurch ergibt sich eine schwimmende Führung der Bandschleifvorrichtung, so dass sich diese während des Vorschleifens den Unebenheiten, d.h. Höhen und Tiefen, der zu bearbeitenden Oberfläche anpassen kann. Dies hat zur Folge, dass beim Vorschleifen die Bandschleifvorrichtung der gesamten Kontur der Oberfläche gleichmässig folgt und somit die Oberflächenschicht, d.h. das Coating über die ganze zu bearbeitende Oberfläche gleichmässig abträgt. Dadurch werden einzelne blanke Stellen und damit auch eine unterschiedliche Wärmeausdehnung vermieden.

Nach dem Vorschleifen wird die Wirkrichtung der Vorspannvorrichtung zum Formschleifen, d.h. Kopierschleifen nach der Kopierschablone, umgekehrt, so dass der Zustellschlitten entgegen der Zustellrichtung vorgespannt ist, d.h., der Mitnehmer wird gegen denen Anschlag der Justiereinrichtung vorgespannt, der beim Zustellen des Zustellschlittens an die zu bearbeitende Oberfläche eine starre Verbindung zwischen der Kopierschablone und der Bandschleifvorrichtung gewährleistet. Das Formschleifen kann in bekannter Weise durchgeführt werden.

Das neue Verfahren und das neue Bandschleifgerät ermöglichen eine höhere Genauigkeit der zu bearbeitenden Oberfläche, aber auch kürzere Schleifzeiten mit geringerer Materialabtragung und damit eine längere Lebensdauer des zu bearbeitenden Zylinders sowie eine Einsparung von Schleifbändern.

Vorteilhafte Ausgestaltungen des Bandschleifgerätes sind in den Ansprüchen 3 bis 5 umschrieben.

Eine besonders zweckmässige Ausgestaltung des Bandschleifgerätes beschreibt Anspruch 3.

Für die Ausgestaltung der Vorspannvorrichtung ergeben sich verschiedene, beispielsweise in Anspruch 4 genannte Möglichkeiten.

Besonders zweckmässig ist eine Weiterbildung nach Anspruch 5, da die Wärmeplatte ein Aufheizen des Trägers verhindert, so dass dieser nicht vorgängig auf die Betriebstemperatur der zu bearbeitenden Oberfläche gebracht werden muss. Dadurch verringern sich einerseits die Bearbeitungszeiten durch das Wegfallen des Aufwärmens und andererseits erhöht sich die Genauigkeit der Bearbeitung.

Ein Ausführungsbeispiel der Erfindung wird nachfolgend anhand der Zeichnungen näher dargestellt, dabei zeigen:
Figur 1 ein Bandschleifgerät in Ansicht quer zur Längsverschiebung;
Figur 2 das Bandschleifgerät der Figur 1 in Draufsicht;
Figur 3 eine Justiereinrichtung im Längsschnitt und in Formschleif-Stellung; und
Figur 4 die Justiereinrichtung der Figur 3 in Vorschleif-Stellung.

Die Figuren 1 und 2 zeigen ein Maschinengestell 9, an welchem eine Konsole 2 zur Halterung eines auf einer Grundplatte 3 angeordneten Trägers 4 vorhanden ist. Auf dem Träger 4 sind zum einen eine Führungsbahn 7 für an einem Längsschlitten 19 angeordnete Stützrollen 8 und zum anderen eine Kopierschablone 10 angeordnet. Die Kopierschablone 10 ruht auf Abstützungen 11, die wiederum in Aufnahmen 12 gelagert sind, die beidseitig mittels Einstellschrauben 13 (wobei nur die Schraubenachsen angedeutet sind) auf das gewünschte Sollmass der zu bearbeitenden Oberfläche 45′ eines Zylinders 45 mit dem Radius R eingestellt werden kann (vergl. hierzu DE-OS 36 39 264). Der Träger 4 ist gegenüber der zu bearbeitenden Oberfläche 45′ des Zylinders 45 durch eine auf Haltern 6 angeordneten Wärmedämmplatte 5 abgeschirmt.

Der Längsschlitten 19 stützt sich einerseits mittels Stützrollen 8 auf der Führungsbahn 7 und andererseits mittels Führungsbuchsen 20 auf der Kopierschablone 10 ab. Der Längsschlitten ist längs des Trägers 4 verfahrbar. Hierzu dient ein Antriebsmotor 14 mit einem Getriebe 15, welches ein Zahnrad 16 antreibt, das mit einer Zahnstange 16′ kämmt, die nahe der Führungsbahn 7 am Träger angeordnet ist. Auf dem Längsschlitten 19 ist ein Zustellschlitten 18 in Zustellrichtung verschieblich gelagert. Der Zustellschlitten 18 trägt über einen Halter 26 und eine Spanneinrichtung 27 eine Bandschleifvorrichtung. Letztere enthält ein über eine Antriebsrolle 22 und eine Kontaktrolle 23 geführtes Schleifband 21.

Die Führung der Bandschleifvorrichtung mittels der Führungsbuchsen 20 an der Kopierschablone 10 stellt sicher, dass die Kontaktrolle 23 der Bandschleifvorrichtung in jeder Position tangential zur Oberfläche 45′ des Zylinders 45 steht, so dass eine glatte Oberfläche ohne Riefen geschliffen werden kann. Die Spanneinrichtung 27 mit der Einstellschraube 28 und dem Spannzylinder 27′ dient zum Spannen des Schleifbandes 21. Die Kontaktrolle 23 führt das Schleifband 21 an der zu bearbeitenden Oberfläche 45′. Angetrieben wird das Schleifband 21 mittels der Antriebsrolle 22, die mit einem Antriebsmotor 24 gekoppelt ist. Die Bandschleifvorrichtung ist mit einer Schutzabdeckung 25 versehen. Eine Absaugeinrichtung 29 dient zum Absaugen des Abriebmaterials an der Schleifstelle.

Die Zustellung der Bandschleifvorrichtung radial an die zu bearbeitende Oberfläche 45′ des Zylinders 45 erfolgt über den Zustellschlitten 18 mittels einer Justiereinrichtung 30. Diese enthält eine Gewindespindel 31, die einerseits in einem Gewindeglied 40 gelagert ist, welches an einer Grundplatte 17 angeordnet ist, die einerseits mit dem Längsschlitten 19 starr verbunden ist und auf der andererseits der Zustellschlitten 18 in Zustellrichtung verschiebbar geführt ist. Weiter ist die Gewindespindel in einem Lager 33, beispielsweise aus Kugellagern, gelagert, das in einem Zwischenstück 38 angeordnet ist, welches über eine Schraube 41 mit dem Zustellschlitten 18 verbunden ist. Ein Spannring 34 dient zur Befestigung des Lagers 33 am Zwischenstück 38.

Die Gewindespindel 31 enthält einen mittels eines Stiftes 32′ gesicherten Anschlagring 32 sowie einen weiteren, aufgeschraubten Anschlagring 37 mit einem Schlitz 37′ zum Ansetzen eines Werkzeuges. Zwischen den Anschlagringen 32,37 ist das Lager 33 um das Gesamtspiel X verschiebbar. Am Spindelende 31′ ist eine Scheibe 39 mittels eines Stiftes 31" befestigt, die einen exzentrisch angeordneten Handgriff 39′ aufweist. Die Scheibe 39 trägt einen Skalenring 35, der an der Scheibe 39 drehbar angeordnet ist und mittels eines Gummiringes 36 gegen unbeabsichtigtes Verschieben gesichert ist. Der Skalenring 35 übergreift das Zwischenstück 38 und wirkt mit einer dort vorhandenen, nicht näher dargestellten Skala zusammen. Mittels des Skalenringes 35 kann die beim Vorschleifen gewünschte Lage des Lagers 33 zwischen den Anschlagringen 32 und 37 eingestellt werden, wie nachfolgend noch erläutert wird.

Zwischen dem Zustellschlitten 18 und dem Längsschlitten 19 ist eine Vorspannvorrichtung 43 vorhanden, die sich über einen Halter 42 am Zustellschlitten 18 abstützt. Die Vorspannvorrichtung kann als hydraulisches oder pneumatisches Kolben/Zylinder-Aggregat ausgebildet sein oder gegebenenfalls auch als Federvorrichtung. Die Steuerung der Vorspannvorrichtung erfolgt so, dass sie beim Vorschleifen eine Vorspannung in Richtung auf die zu schleifende Oberfläche 45′ ausübt, so dass das als Mitnehmer dienende Lager 33 an dem Anschlagring 32 ansteht, der der Kontaktrolle 23 zugewandt ist. Beim Vorschleifen wird der Zustellschlitten in dieser Einstellung der Vorspannvorrichtung gegen die zu schleifende Oberfläche 45′ des Zylinders 45 zugestellt und damit das Schleifband 21 mittels der Kontaktrolle 23 zur Anlage gebracht. Durch Weiterdrehen der Gewindespindel 31 mittels des Handgriffes 39′ wird der Anschlagring 32 vom Lager 33 abgehoben. Mittels des Skalenringes 35 und der am Zwischenstück 38 angebrachten Skala kann die Grösse des Abhebens und damit die Lage des Lagers zwischen den Anschlagringen 32,37 abgelesen werden. Zweckmässigerweise stellt man die Lage so ein, dass der Abstand, d.h. das Spiel X1 zwischen dem Anschlagring 32 und dem Lager 33 gleich dem Abstand, d.h. dem Spiel X2 zwischen dem Anschlagring 37 und dem Lager 33 ist. Die Summe der Spiele X1 und X2 ergeben das Gesamtspiel X. Diese schwimmende Führung der Bandschleifvorrichtung ermöglicht ein Ausweichen der Kontaktrolle 23 in beiden Richtungen der Zustellrichtung. Für das Formschleifen, bei dem die Kontaktrolle 23 entsprechend der Kopierschablone 10 geführt werden muss, wird die Vorspannvorrichtung 43 umgeschaltet, so dass der Zustellschlitten 18 entgegengesetzt zur behandelnden Oberfläche 45′ vorgespannt wird, d.h. das Lager 33 wird gegen den der Kontaktrolle 23 abgewandten Anschlagring 37 vorgespannt, wie dies in Figur 3 gezeigt ist. Das Spiel X2 zwischen dem Lager 33 und dem Anschlagring 37 ist gleich Null. Damit überträgt die Führungsbuchse 20 die Führung längs der Kopierschablone 10 ohne Ausweichmöglichkeit, d.h. starr und damit spielfrei an den Zustellschlitten 18 und damit in die Kontaktrolle 23.

Die Betriebsweise des Bandschleifgerätes ist wie folgt.

Zum Vorschleifen einer zu bearbeitenden Oberfläche 45′ des Zylinders 45 wird auf die Bandschleifvorrichtung zunächst ein grobes Schleifband 21 aufgelegt. Dann wird die Vorspannvorrichtung 43 so umgeschaltet, dass der Zustellschlitten 18 gegen den der Kontaktrolle 23 zugewandten Anschlagring 32 der Justiereinrichtung 30 vorgespannt ist. Der zu behandelnde Zylinder wird auf Betriebstemperatur, beispielsweise mittels Dampf auf 150° bis 170° C vorgeheizt und unter einen Innendruck von beispielsweise 8 bar gesetzt und in Umlauf gebracht. Das vorstehend vorbereitete Bandschleifgerät wird mittels der Justiereinrichtung 30 durch Drehen am Handgriff 39′ gegen die zu bearbeitende Oberfläche 45′ zugestellt, bis das Schleifband 21 über die Kontaktrolle an der Oberfläche ansteht. Dann wird die Gewindespindel mittels des Handgriffes weiter zugestellt, beispielsweise durch weitere zwei Umdrehungen, bis am Skalenring 35 und dem Zwischenstück 38 abgelesen werden kann, dass sich das Lager 33 etwa in der Mitte zwischen den Anschlagringen 32 und 37 befinden, d.h. beidseits das gleiche Spiel von X1 = X2 = X/2 gegeben ist. Das Bandschleifgerät wird in mehreren Durchgängen gegebenenfalls nach zwischenzeitlichem Auswechseln des Schleifbandes 21 solange längs der Oberfläche 45′ des Zylinders hin- und herbewegt, bis die Oberflächenschicht, das sogenannte Coating, entfernt ist und ein grober Vorschliff der Oberfläche gegeben ist. In dieser Vorschleif-Phase ist die Bandschleifvorrichtung schwimmend geführt und passt sich der Oberflächenstruktur der zu behandelnden Oberfläche an.

Nach Beendigung des Vorschleifens wird zum Formschleifen, d.h. Kopierschleifen nach der Kopierschablone, ein feineres Schleifband an der Bandschleifvorrichtung eingespannt und die Vorspannvorrichtung 43 umgeschaltet, so dass das Lager 33 gegen den hinteren Anschlagring 37 ansteht. Nach Einschalten der Bandschleifvorrichtung wird diese in bekannter Weise über den Zustellschlitten 18 mittels der Justiereinrichtung 30 auf die gewünschte Schleiftiefe zugestellt und entsprechend der Kopierschablone 10 längs der zu bearbeitenden Oberfläche 45′ hin- und hergeführt. Der Schleifvorgang wird in mehreren Durchgängen, den erforderlichen Zustelltiefen und gegebenenfalls nach Auswechseln der Schleifbänder 21 so oft wiederholt, bis das gewünschte Oberflächenprofil und die gewünschte Oberflächengüte erreicht sind.

### BEZUGSZEICHENLISTE

1 Bandschleifgerät
2 Konsole
3 Grundplatte
4 Träger
5 Wärmedämmplatte
6 Halter
7 Führungsbahn
8 Stützrolle
9 Maschinengestell
10 Kopierschablone
11 Abstützung
12 Aufnahme
13 Einstellschraube
14 Antriebsmotor
15 Getriebe
16 Zahnrad
16′ Zahnstange
17 Grundplatte
18 Zustellschlitten
19 Längsschlitten
20 Führungsbuchse
21 Schleifband
22 Antriebsrolle
23 Kontaktrolle
24 Antriebsmotor
25 Schutzabdeckung
26 Halter
27 Spanneinrichtung
27′ Spannzylinder
28 Einstellschraube
29 Absaugeinrichtung
30 Justiereinrichtung
31 Gewindespindel
31′ Spindelende
31˝ Befestigungsstift
32 Anschlagring
32′ Befestigungsstift
33 Lager
34 Mitnehmer
35 Skalenring
36 Gummiring
37 Anschlagring
37′ Schlitz
38 Zwischenstück
39 Scheibe
39′ Handgriff
40 Gewindeglied
41 Befestigungsschraube
42 Halter
43 Vorspannvorrichtung
45 Zylinder
45′ Zylinder-Aussenoberfläche
X Gesamtspiel
X1 Spiel zwischen Anschlagring und Lager
X2 Spiel zwischen Lager und Anschlagring
R Radius des Zylinders

## Patentansprüche

1. Verfahren zum Kopierschleifen von zylindrischen und sphärischen Oberflächen mittels eines Bandschleifgerätes, insbesondere zum Regenerieren von Zylindern (45) für Papiermaschinen und Wellen, mit folgenden Verfahrensschritten:
- die zu bearbeitende Oberfläche (45′) wird auf Betriebsbedingungen gebracht,
- das über eine Kontaktrolle (23) laufende Schleifband (21) des Bandschleifgerätes (1) wird mittels eines Antriebes (22-24) in eine vorbestimmte Laufgeschwindigkeit gebracht und gegenüber der zu bearbeitenden Oberfläche (45′) in Schleifposition geführt, wobei mit Hilfe einer verstellbaren Justiereinrichtung (30) eine regelbare feste Verbindung eingestellt wird,
- das Bandschleifgerät (1) läuft in einer ersten Formschleifphase in hin- und hergehenden Durchgängen in axialer Richtung parallel zu einer Kopierschablone (10) über die gesamte Länge der zu bearbeitenden Oberfläche (45′),
- nach jedem Durchgang erfolgt durch einen Zustellschlitten (18) mit der Justiereinrichtung (30) eine entsprechende Zustellung einer Kontaktrolle (23),
- nach Verschleiss des Schleifbandes (21) erfolgt ein Auswechseln desselben mit wiederum entsprechender Justierung des Zustellschlittens (18),
- die Durchgänge mit den entsprechenden Zustellungen sowie das Auswechseln der Schleifbänder (21) wiederholen sich so oft, bis die Oberfläche (45′) die durch die Kopierschablone (10) in axialer Richtung vorgegebene Form und eine exakte Rundheit erhalten hat,
- durch Einsetzen immer feinerer Schleifbänder (21) wird eine zweite Formschleifphase durchgeführt, wodurch eine entsprechend dem Fertigungsprozess erforderliche exakte und entsprechend feine Oberfläche (45′) erzielt wird.
dadurch gekennzeichnet, dass in einer der ersten Formschleifphase vorgeschalteten Vorschleifphase das Schleifband (21) unter vorbestimmtem Druck an die zu bearbeitende Oberfläche (45′) sowie mit Spiel (X) zwischen der Kopierschablone (10) und der Kontaktrolle (23) derart beweglich angedrückt wird, dass die Kontaktrolle (23) unabhängig von der Kopierschablone (10) den Unebenheiten der zu bearbeitenden Oberfläche (45′) folgen kann und dass nach dem Abschleifen einer Oberflächenschicht der zu bearbeitenden Oberfläche (45′) die Druckverhältnisse auf das Bandschleifgerät (1) derart verändert werden, dass in der nun folgenden ersten Formschleifphase eine spielfreie Verbindung zwischen der Kopierschablone (10) und der Kontaktrolle (30) gegeben ist.

2. Bandschleifgerät zur Durchführung des Verfahrens nach Anspruch 1, mit einem längs der zu schleifenden Oberfläche (45′) angeordneten Träger (4), mit einer Kopierschablone (10), die einen längs des Trägers verfahrbaren Längsschlitten (19) führt, an dem ein Zustellschlitten (18) verfahrbar und mittels einer Justiereinrichtung (30) gegen die zu bearbeitende Oberfläche (45′) zustellbar angeordnet ist, wobei der Zustellschlitten (18) eine Bandschleifvorrichtung mit einer der zu bearbeitenden Oberfläche (45′) zugewandten Kontaktrolle (23) trägt, dadurch gekennzeichnet, dass die Justiereinrichtung (30) zur Kopplung des Zustellschlittens (18) mit dem Längsschlitten (19) einen Mitnehmer (33,34) aufweist, der längs eines in Zustellrichtung des Zustellschlittens (18) verlaufenden Gleitkörpers (31) zwischen zwei Anschlägen (32,37) um das Spiel (X) verschiebbar ist, wobei zwischen dem Zustellschlitten (18) und dem Längsschlitten (19) eine in der Zustellachse wirkende Vorspannvorrichtung (43) vorhanden ist, welche den Zustellschlitten (18) beim Vorschleifen in Richtung auf die zu bearbeitende Oberfläche (45′) und beim Formschleifen in entgegengesetzter Richtung vorspannt.

3. Bandschleifgerät nach Anspruch 2, dadurch gekennzeichnet, dass die Justiereinrichtung (30) eine den Gleitkörper (31) bildende Gewindespindel aufweist, die in einem mit dem Längsschlitten (19) verbundenen Gewindeglied (40) und in einem mit dem Zustellschlitten (18) verbundenen Lager (33) gelagert ist, wobei das Lager (33) als Mitnehmer ausgebildet ist und zwischen zwei auf der Gewindespindel (31) angeordneten Anschlägen (32,37) um das Spiel (X) verschiebbar ist.

4. Bandschleifgerät nach Anspruch 2, dadurch gekennzeichnet, dass die Vorspannvorrichtung (43) pneumatisch, hydraulisch oder federnd ausgebildet ist.

5. Bandschleifgerät nach Anspruch 2, dadurch gekennzeichnet, dass der Träger (4) gegen die zu bearbeitende Oberfläche (45′) mittels einer Wärmedämmplatte (5) abgeschirmt ist.

## Claims

1. Method for the contour grinding of cylindrical and spherical surfaces by means of a belt grinding apparatus, in particular for the regeneration of cylinders (45) for paper machines and shafts, with the following method steps:
- the surface (45′) to be machined is brought to operating conditions,
- the grinding belt (21) of the belt grinding apparatus, running over a contact roller (23), is brought by means of a drive (22 - 24) to a predetermined speed and guided into a grinding position relative to the surface (45′) to be machined, with a controllable, firm contact being established with the aid of a movable adjusting, device (30),
- in a first shaping-grinding phase, the belt grinding apparatus (1) passes with to-and-fro movements in the axial direction parallel to a shaping plate (10) over the entire length of the surface (45′) to be machined,
- after each pass there takes place by means of a feed slide (18) with the adjustment device (30), a corresponding feed motion of a contact roller (23),
- after the grinding belt (21) has worn it is exchanged, with a further corresponding adjustment of the feed slide (18),
- the passes with the corresponding feed movements are repeated, as well as the exchanging of grinding belts (21), until the surface (45′) has the shape determined by the shaping plate (10) in the axial direction and has a precise roundness,
- by using progressively finer grinding belts (21), a second shaping-grinding phase is carried out, in which phase there is achieved an exact and correspondingly fine surface (45′) required according to the manufacturing process,
characterised in that, in a rough-grinding phase upstream from the first shaping-grinding phase, the grinding belt (21) is pressed in a movable manner under a pre-determined pressure against the surface (45′) to be machined, with play (X) between the shaping plate (10) and the contact roller (23), in such a way that the contact roller (23) can, independently of the shaping plate (10), follow the unevenness of the surface (45′) to be machined, and in that, after a surface layer of the surface (45′) to be machined has been ground away, the pressure ratios on the belt grinding apparatus (1) are changed in such a way that, in the first shaping-grinding phase now following, contact without play results between the shaping plate (10) and the contact roller (30).

2. Belt grinding apparatus for carrying out the method according to claim 1, having a carrier (4) arranged alongside the surface (45′) to be ground, having a shaping plate (10) which guides a longitudinal slide (19) which can be moved along the carrier, against which longitudinal slide a feed slide (18) is arranged in a movable manner and so that it can be advanced by means of an adjusting device (30) against the surface (45′) to be machined, with the feed slide (18) carrying a belt grinding device with a contact roller (23) facing the surface (45′) to be machined, characterised in that the adjusting device (3) has, for coupling the feed slide (18) to the longitudinal slide (19), a driver (33, 34) which can be displaced by the play (X) between two limit stops (32, 37) along a sliding body (31) extending in the feed direction of the feed slide (18), there being a pre-stressing device (43) acting in the feed axis between the feed slide (18) and the longitudinal slide (19) and pre-stressing the feed slide (18) during the rough-grinding phase in the direction of the surface (45′) to be machined and in the opposite direction during the shaping-grinding phase.

3. Belt grinding apparatus according to claim 2, characterised in that the adjusting device (30) has a threaded spindle forming the sliding body (31) which is supported in a threaded element (40) connected to the longitudinal slide (19) and in a bearing connected to the feed slide (18), the bearing (33) being formed as a driver and being displaceable by the play (X) between two limit stops (32, 37) arranged on the threaded spindle (31).

4. Belt grinding apparatus according to claim 2, characterised in that the pre-stressing device (43) is in pneumatic, hydraulic or spring form.

5. Belt grinding apparatus according to claim 2, characterised in that the carrier (4) is shielded from the surface (45′) to be machined, by means of a thermal insulation plate (5).

## Revendications

1. Procédé de meulage de copiage de surfaces cylindriques et sphériques au moyen d'un dispositif de meulage à bande, en particulier pour remettre en état les cylindres (45) pour machines à papier et les arbres avec les phases opératoires suivantes :
- la surface à usiner (45′) est mise dans les conditions de fonctionnement,
- la bande de meulage (21) du dispositif de meulage à bande (1), se déplaçant sur un rouleau de contact (23), est mise à une vitesse de déplacement prédéterminée au moyen d'une transmission (22-24) et est mise en position de meulage par rapport à la surface à usiner (45′), tandis qu'un assemblage rigide et réglable est réalisé au moyen d'un dispositif de réglage variable (30),
- le dispositif de meulage à bande (1) se déplace au cours d'une première phase de dégrossissage suivant un mouvement de va et vient et en plusieurs phases en direction axiale, parallèlement à un gabarit de copiage (10) et sur toute la longueur de la surface à usiner (45′),
- après chaque passe, une avance appropriée d'un rouleau de contact (23) est réalisée au moyen du chariot d'avance (18) grâce au dispositif de réglage (30),
- après l'usure de la bande de meulage (21), celle-ci est remplacée, tandis que le chariot d'avance (18) est réglé à nouveau,
- les passes avec les avances correspondantes ainsi que le remplacement de bandes de meulage (21) se répètent jusqu'à ce que la surface (45′) présente une forme parfaitement ronde et un profil prédéterminé en direction axiale par le gabarit de copiage (10),
- l'utilisation de bandes de meulage (21) toujours plus fines permet d'effectuer une deuxième phase de meulage de forme, qui permet d'obtenir une surface (45′) ayant la précision et la finesse requise pour le procédé de production,
caractérisé en ce qu'au cours d'une phase de dégrossissage précédant la première phase de meulage de forme, la bande de meulage (21) est appliquée sous une pression prédéterminée sur la surface à usiner (45′) ainsi qu'avec un jeu X entre le gabarit de copiage (10) et le rouleau de contact (23) avec possibilité de déplacement telle que le rouleau de contact (23) puisse suivre les irrégularités de la surface à usiner (45′) indépendamment du gabarit de copiage (10) et qu'après l'enlèvement d'une couche superficielle de la surface à usiner (45′), les conditions de pression du dispositif de meulage à bande (1) sont modifiées, de façon à ce qu'au cours d'une première phase successive de meulage de forme, un assemblage sans jeu soit réalisé entre le gabarit de copiage (10) et le rouleau de contact (30).

2. Dispositif de meulage à bande pour mettre en oeuvre le procédé selon la revendication 1, avec un support (4) monté le long de la surface à meuler (45′) avec un gabarit de copiage (10) qui guide un chariot longitudinal (19) sur lequel un chariot d'avance (18) peut se déplacer et être réglé par rapport à la surface à usiner (45′) au moyen d'un dispositif de réglage (30), tandis que le chariot d'avance (18) supporte un dispositif de meulage à bande avec un rouleau de contact (23) tourné vers la surface à usiner (45′), caractérisé en ce que le dispositif de réglage (30) pour assembler le chariot d'avance (18) au chariot longitudinal (19) comporte un toc d'entraînement (33, 34) qui peut se déplacer le long d'un corps coulissant (31), se déplaçant dans la direction d'avance du chariot d'avance (18) entre deux butées (32, 37) à raison du jeu X, tandis qu'entre le chariot d'avance (18) et le chariot longitudinal (19), il existe un dispositif de précontrainte (43) agissant dans l'axe d'avance qui précontraint le chariot d'avance (18) au cours du dégrossissage dans la direction de la surface à usiner (45′) et qui le précontraint en direction opposée au cours du meulage de forme.

3. Dispositif de meulage à bande selon la revendication 2, caractérisé en ce que le dispositif de réglage (30) comporte une broche filetée formant le corps coulissant (31) qui est montée dans un élément fileté (40) assemblé au chariot longitudinal (19) et dans un palier (33) assemblé au chariot d'avance (18) tandis que le palier (33) joue le rôle de toc d'entraînement et peut se déplacer à raison du jeu X entre deux butées (32, 37) disposées sur la broche filetée (31).

4. Dispositif de meulage à bande selon la revendication 2, caractérisée en ce que le dispositif de précontrainte (43) est de type pneumatique, hydraulique ou à ressort.

5. Dispositif de meulage à bande selon la revendication 2, caractérisé en ce que le support (4) est protégé au moyen d'une plaque d'isolation thermique (5).
